# EUROPÄISCHE PATENTSCHRIFT

(11) **EP 3 877 317 B1**
(45) Veröffentlichungstag und Bekanntmachung des Hinweises auf die Patenterteilung: **20.12.2023**
(21) Anmeldenummer: 19797236.7
(22) Anmeldetag: 29.10.2019
(51) Int. Cl.: B67C 3/10, B67C 3/28

(54) **VERFAHREN SOWIE FÜLLSYSTEM ZUM BEFÜLLEN VON BEHÄLTERN**
METHOD AND SYSTEM FOR THE FILLING OF CONTAINERS
PROCÉDÉ ET SYSTÈME POUR LE REMPLISSAGE DES RÉCIPIENTS

(30) Priorität: 05.11.2018 DE 102018127513
(43) Veröffentlichungstag der Anmeldung: 15.09.2021
(73) Patentinhaber: KHS GmbH, 44143 Dortmund (DE)
(72) Erfinder: CLÜSSERATH, Ludwig, 55543 Bad Kreuznach (DE); LORENZ, Jonathan, 55545 Bad Kreuznach (DE); OHREM, Jochen, 55128 Mainz (DE)
(86) Internationale Anmeldenummer: PCT/EP2019/079493
(87) Internationale Veröffentlichungsnummer: WO 2020/094460

(56) Entgegenhaltungen:
- EP-A1- 2 746 215
- US-A- 3 877 358
- US-A1- 2018 127 252

## Beschreibung

Die Erfindung bezieht sich auf ein Verfahren zum Füllen von Behältern mit flüssigen Füllgut sowie auf ein Füllsystem.

Verfahren zum Füllen von Behältern flüssigen Füllgut sowie derartige Füllsysteme bzw. Füllmaschinen hierfür, insbesondere auch zum Druckfüllen, sind aus dem Stand der Technik in verschiedenen Ausführungen bekannt.

Die vorliegende Erfindung betrifft ein Verfahren und ein Füllsystem zur Druckfüllung von Behältern wie beispielsweise Flaschen oder Dosen oder ähnlichen Behältern. Dabei ist die Mündung des Behälters zumindest während der Füllphase druckdicht mit dem Füllventil verbunden, so dass der Innenraum des Behälters einen anderen Druck aufweisen kann als den Umgebungsdruck.

Die Füllung selbst kann beispielsweise im Freistrahlverfahren, bei dem das flüssige Füllgut dem zu befüllenden Behälter ab dem Flüssigkeitsventil in einem freien Füllstrahl oder Füllgutstrahl zuströmt, ohne dass dabei die Strömung des Füllgutes durch Leitelemente wie z.B. Ableitschirme, Drallkörper, kurze oder lange Füllrohre beeinflusst oder verändert wird, erfolgen.

Alternativ kann die Füllung auch über die Innenwandung des zu befüllenden Behälters erfolgen, wobei das dem Behälter zuströmende Füllgut unterhalb des Flüssigkeitsventils durch Ableitschirme oder Drallkörper an die Innenwandung des Behälters gelenkt wird, wodurch ein besonders schaumarmes Befüllen des Behälters erzielt wird.

In einer weiteren Variante kann die Füllung auch unterschichtend über ein langes in die Flasche hineinragendes Füllrohr erfolgen.

Die Formulierung "Druckdicht mit dem Füllventil verbunden" bedeutet im Sinne der vorliegenden Erfindung, dass der jeweils zu füllende Behälter in der dem Fachmann bekannten Art und Weise mit seiner Behältermündung dicht an das Füllelement bzw. an eine dortige, die wenigstens eine Abgabeöffnung umgebende Dichtung angepresst liegt.

Derartige Füllsysteme, insbesondere auch solche in Form von Füllmaschinen umlaufender Bauart mit einer Vielzahl von Füllelementen an einem um eine vertikale Maschinenachse umlaufend antreibbaren Rotor sind in verschiedenen Ausführungen bekannt. Bei diesen bekannten Füllsystemen wird das Füllgut für die Füllelemente in einem ebenfalls am Rotor vorgesehenen und mit dem Füllgut teilgefüllten Füllgutkessel bereitgestellt. Die Füllgeschwindigkeit an den einzelnen Füllelementen, d.h. die Strömungsgeschwindigkeit, mit der das Füllgut an den Füllelementen während des Füllens dem jeweiligen Behälter zufließt, ist dabei grundsätzlich von der geodätischen Höhe zwischen dem Füllgutspiegel im Füllgutkessel und dem Niveau der Abgabeöffnung eines Flüssigkeitsventils des Füllelementes bestimmt.

Speziell bei Füllsystemen für ein Druck- oder Gegendruckfüllen von in Dichtlage an den Füllelementen angeordneten Behältern wird vielfach zur Einstellung und/oder Regelung der Füllgeschwindigkeit auch eine in einem Rückgasweg angeordnete Drossel verwendet, mit der dann die tatsächliche Füllgeschwindigkeit gegenüber derjenigen Füllgeschwindigkeit reduziert werden kann, die aufgrund der vorhandenen geodätischen Höhe maximal erzielbar ist. Auch bei diesen Füllsystemen für ein Druck- oder Gegendruckfüllen erfolgt die Zufuhr des Füllgutes an die Füllstellen aus dem mit dem Füllgut teilgefüllten Füllgutkessel, in dem der Druck und insbesondere das Niveau des Füllgutspiegels in sehr engen Grenzen und mit sehr hoher Genauigkeit geregelt werden müssen, damit die gewünschte Füllgeschwindigkeit auch erreicht wird. Bereits kleinere Abweichungen der geodätischen Höhe führen zu großen unerwünschten Veränderungen der Füllgeschwindigkeit.

Dabei sind die mittels dieser Füllsysteme in Behältern als flüssiges Füllgut abgefüllten Getränke zum Großteil Mischgetränke, bei denen eine Hauptkomponente, die den volumenmäßig weitaus größeren Teil des jeweils abgefüllten Produktes ausmacht eine weitere flüssige Zusatz-Komponente z.B. in Form eines geschmacksgebenden hochkonzentrierten Aromastoffs beigemischt ist. Diese Mischung wird in der Praxis innerhalb einer Mischanlage erzeugt, die auch als "Mixer" bezeichnet wird und der Füllmaschine bzw. dem Füllsystem im Prozessablauf vorausgeht, in der dann das aus den beiden Komponenten gemischte Produkt in die Behälter abgefüllt wird.

Beispiele für derartige Mischgetränke sind u.a. Wasser mit flüssigem Aromastoff bzw. geschmacksgebender Zusatz, Wasser mit flüssigem Aromastoff bzw. geschmacksbildender Zusatz und Zucker, Wasser mit flüssigem Aromastoff bzw. geschmacksgebender Zusatz und Grundsirup usw. Auf diese Weise hergestellte Mischgetränke sind beispielsweise Fruchtsäfte oder Colagetränke, auch mit Zusatz von Kohlensäure.

Bei der Abfüllung von karbonisierten Erfrischungsgetränken (CSD) werden heute Füllmaschine und Mixer als jeweils eigenständige Prozesseinheiten eines Füllsystems über entsprechende verfahrenstechnische und elektrische Schnittstellen miteinander verbunden und signaltechnisch verknüpft.

In der Regel wird dabei das Fertiggetränk aus dem Vorratsbehälter des Mixers über eine Druckerhöhungspumpe dem teilgefüllten Füllgutbehälter des Füllsystems, der als Ringkessel- oder einem Füllgut-Zentralbehälter des Füllersystems ausgebildet ist, zugeführt. Die Gasdruckregelungen von Füllersystem und Mixer arbeiten dabei völlig unabhängig voneinander.

Gemäß dem Stand der Technik wird das flüssige Füllgut innerhalb einer Füllmaschine zunächst einem als teilgefüllten Ringkessel oder Rohrringkessel oder aber einem als ebenfalls teilgefülltem Zentralbehälter ausgebildeten Füllgutbehälter zugeführt, welcher sowohl als Zwischenspeicher, als auch als Füllgutverteiler dient. Aus diesen Zwischenspeichern wiederum wird das flüssige Füllgut den einzelnen Füllelementen zugeführt. Durch die Abgabeöffnungen der Flüssigkeitsventile wird das Füllgut dann in die zu befüllenden Behältern abgefüllt.

Nachteilig ist bei diesen bekannten Verfahrensweisen u.a., dass der Mixer bzw. Mischanlage, in welchem die das Mischgetränk bildenden Komponenten (Wasser und/oder Zucker und/oder Grundsirup und/oder Aromastoff und/oder Kohlensäure) gemischt werden eine von der Füllmaschine auch räumlich und baulich getrennte Einheit darstellt, und dass daher Verbindungsleitungen zwischen dem Mixer und der Füllmaschine notwendig sind, die einen erheblichen Kostenfaktor darstellen. Neben dieser Verrohrung stellt auch der als Zwischenspeicher ausgebildete Füllgutbehälter der Füllmaschine einen erheblichen Kostenfaktor dar.

Aus der Druckschrift US 2018/0127252 A1 sind ein System und Verfahren zum Füllen eines Getränkebehälters mit einer kohlensäurehaltigen Flüssigkeit bei Umgebungstemperatur bekannt, bei dem die Schaumbildung minimiert wird. Hierfür kann die kohlensäurehaltige Flüssigkeit eine laminare Strömung durch die Füllmaschine aufrechterhalten. Dieses Dokument offenbart damit ein Verfahren zum Füllen von Behältern mit einem flüssigen Füllgut unter Verwendung eines Füllsystems, bei dem der in Dichtlage mit einem Füllelement des Füllsystems befindliche Behälter in einer Vorspannphase zumindest zeitweise mit einem Gas auf einen Vorspanndruck vorgespannt wird, wobei das zum Vorspannen verwendete Gas einem, unter einem Überdruck stehenden Gasraums einer Produktleitung entnommen wird, und in einer zeitlich nachfolgenden Füllphase bei geöffneten Flüssigkeitsventil des Füllelementes mit dem Füllgut aus dem Flüssigkeitsraum des Füllgutbehälters über eine mit dem flüssigen Füllgut befüllte Produktleitung des Füllsystems gefüllt wird, bei dem zumindest während der Füllphase das von dem einlaufenden Füllgut aus dem Behälter verdrängte Rückgas über einen Rückgasweg des Füllelementes in einen Sammelkanal abgeführt wird, und bei dem in dem Behälter während der Vorspannphase zumindest vor Beginn der nachfolgenden Füllphase ein Vorspanndruck erzeugt wird, der auf einem Druckniveau unterhalb des Überdrucks des Gasraumes des Füllgutbehälters des Mixers liegt, wobei ein Zwischenbehälter mit Gasphase in der Füllvorrichtung vorgesehen ist.

Aus den Dokumenten EP2746215 und DE102017104313 sind Füllsysteme bekannt, bei denen in einer Füllphase bei geöffneten Flüssigkeitsventilen die Behälter mit dem Füllgut aus dem Flüssigkeitsraum von Füllgutbehältern über vollständig mit dem flüssigen Füllgut befüllte Produktleitungen befüllt werden.

Ausgehend hiervon liegt der vorliegenden Erfindung die Aufgabe zu Grunde, ein Verfahren und ein Füllsystem zum Füllen von Behältern mit flüssigen Füllgut bereitzustellen, welche die vorgenannten Nachteile vermeidet und hierbei insbesondere auf einen als Zwischenspeicher ausgebildeten Füllgutbehälter der Füllmaschine mit einem Gasraum oberhalb des Füllgutspiegels verzichtet.

Dabei soll das erfindungsgemäße Verfahren ein Füllen des Behälters mit flüssigem Füllgut selbst dann ermöglichen, wenn der Füllgutspiegel eines Flüssigkeitsraumes eines Füllgutbehälters eines Mixers tiefer angeordnet ist als die Schließebene eines zugeordneten Füllventils. Eine solche Anordnung führt zu einer sogenannten negativen geodätischen Höhe.

Diese Aufgabe wird mit einem Verfahren mit den Merkmalen des Patentanspruches 1 und einem System mit den Merkmalen des Patentanspruches 15 gelöst. Die Unteransprüche betreffen dabei besonders bevorzugte Ausführungsvarianten der Erfindung. Der wesentliche Aspekt der vorliegenden Erfindung besteht dabei darin, ein Verfahren zum Füllen von Behältern mit einem flüssigen Füllgut unter Verwendung eines Füllsystems bereitzustellen, bei dem eine Abgabeöffnung eines Flüssigkeitsventils eines Füllelementes um eine Höhe oberhalb eines Füllgutspiegels eines Flüssigkeitsraumes eines Füllgutbehälters eines Mixers angeordnet liegt, bei dem der in Dichtlage mit dem Füllelement des Füllsystems befindliche Behälter in einer Vorspannphase zumindest zeitweise mit einem unter einem Überdruck stehenden Spanngas auf einen Vorspanndruck vorgespannt wird, wobei das Spanngas aus dem Gasraum des Füllgutbehälters des Mixers entnommen wird, und in einer zeitlich nachfolgenden Füllphase bei geöffneten Flüssigkeitsventil des Füllelementes mit dem Füllgut aus dem Flüssigkeitsraum des Füllgutbehälters über eine vollständig mit dem flüssigen Füllgut befüllte Produktleitung des Füllsystems gefüllt wird, bei dem zumindest während der Füllphase das von dem einlaufenden Füllgut aus dem Behälter verdrängte Rückgas über einen Rückgasweg des Füllelementes in einen Ringkanal abgeführt wird, und bei dem in dem Behälter während der Vorspannphase zumindest vor Beginn der nachfolgenden Füllphase ein Vorspanndruck erzeugt wird, der auf einem Druckniveau unterhalb des Überdrucks des Gasraumes des Füllgutbehälters des Mixers liegt.

Erfindungsgemäß kann dabei auf den Zwischenspeicher der Füllmaschine verzichtet werden und zudem die aufwändige Verrohrung entfallen. Ferner können die Mischanlage und die Füllmaschine damit als verfahrenstechnische Einheit ausgebildet sein, bei welcher die gemäß dem Stand der Technik bislang voneinander unabhängigen Einheiten nicht mehr völlig unabhängig voneinander arbeitet. Dabei können bisher doppelt vorhandene Funktionen (elektrisch u. verfahrenstechnisch) vermieden werden, was dazu führt, dass als Resultat die Herstellkosten solcher Anlagen signifikant reduziert werden können. Weiterhin reduziert sich der Platzbedarf in einer Produktionsanlage, was einen weiteren, wesentlichen Vorteil darstellt.

Nach einer bevorzugten Ausführungsvariante kann vorgesehen sein, dass zumindest ein Teil des Spanngases zumindest zeitweise während der Vorspannphase in einen unter Atmosphärendruck stehenden Ringkanal abgeführt wird.

Nach einer nochmals bevorzugten Ausführungsvariante kann vorgesehen sein, dass zumindest während der Vorspannphase das Spanngas über seinen Strömungsweg derart gesteuert- und/oder geregelt in den unter Atmosphärendruck stehenden Ringkanal abgeführt wird, dass dadurch eine einstellbare Druckdifferenz zwischen dem Überdruck des Gasraumes des Mixers und dem Vorspanndruck in dem Behälter erzeugt wird.

Nach einer nochmals weiteren bevorzugten Ausführungsvariante kann vorgesehen sein, dass der Vorspanndruck in dem Behälter zumindest während der Vorspannphase mittels eines zweiten Regelkreises derart gesteuert und/oder geregelt wird, dass gilt ${P}_{Spann} = {P}_{Kessel} - {P}_{Delta H1} - {P}_{Füllgeschwindigkeit} - {P}_{Strömungsverluste durch Füllgeschwindigkeit} ,$ wobei P _{Spann} der Vorspanndruck im Behälter, P_{Kessel} der Druck des Gases im Gasraum des Füllgutbehälters des Mixers, P _{Delta H1} der erforderliche Unterdruck zur Überwindung der Höhe H1, P_{Füllgeschwindigkeit} der erforderliche Unterdruck, um das ruhende Füllgut auf die Füllgeschwindigkeit zu beschleunigen, und P_{Strömungsverluste durch Füllgeschwindigkeit} der erforderliche Unterdruck, um die durch die Strömung des Füllgutes auftretenden Druckverluste auszugleichen, sind.

Nach einer nochmals weiteren bevorzugten Ausführungsvariante kann vorgesehen sein, dass das Rückgas während der gesamten Zeitdauer der Füllphase über den Strömungsweg in den unter Atmosphärendruck stehenden Ringkanal abgeführt und der Fülldruck durch die auch während der Füllphase erzeugte Druckdifferenz zwischen dem Überdruck und dem Vorspanndruck mittels des zweiten Regelkreises geregelt und/oder gesteuert wird.

Dabei wird mittels Regelkreisen während der Füllphase in dem jeweiligen Behälter eine Druckdifferenz erzeugt, die ausreicht, um eine Einströmung des Füllgutes in das Behältnis zu ermöglichen. Die durch die Druckdifferenz bestimmte Füllgeschwindigkeit kann dabei beispielsweise durch zwei Verfahrensvarianten eingestellt und/oder (ein)geregelt werden.

Gemäß einer ersten Variante wird nach dem Öffnen des Flüssigkeitsventils die Gasverbindung in den Spanngaskanal geschlossen. Unmittelbar danach wir eine gedrosselte Verbindung in den drucklosen Rückgaskanal geöffnet. Über die Größe der Drosselöffnung kann dabei die abfließende Gasmenge und damit die Füllgeschwindigkeit bestimmt, bzw. eingestellt werden. Bei zwei erforderlichen Füllgeschwindigkeiten benötigt man entsprechend auch zwei Steuerventile mit unterschiedlichen Drosselgrößen. In einer weiteren Variante kann das Gasventil SV2 auch als Regelventil ausgebildet werden. Dabei wird die Füllgeschwindigkeit entsprechend einem für Getränk und Behältnis vorgegebenen Profil geregelt. Dabei kann auch die Entlastung nach Ende der Füllphase über den selben gedrosselten Gasweg erfolgen, wie dem während der Füllphase.

Die weitere beispielhafte Variante sieht die Installation eines Regelventils in die Leitung vom Produktverteilerkanal über den Durchflussmesser zum Füllventil vor. Das Regelventil bildet dabei zusammen mit dem Durchflussmesser einen weiteren, dritten Regelkreis zur Regelung der Füllgeschwindigkeit des jeweiligen Füllelementes aus. Nach dem Vorspannen herrscht in dem jeweiligen Behälter eine Druckdifferenz, die ausreicht, um eine Strömung in Richtung des jeweiligen Behälters sicherzustellen. Die eigentliche Strömungsgeschwindigkeit, insbesondere Füllgeschwindigkeit, wird dabei nach Öffnung des Flüssigkeitsventils vom dem dritten Regelkreis insbesondere über dessen Regelventil und/oder Durchflussmesser gebildet. Diese letztgenannte Variante hat den Vorteil, dass das Rückgas wieder in den Spanngaskanal zurückfließen kann und damit für eine Wiederverwendung bei der nächsten Füllung zur Verfügung steht.

Mehr im Detail kann also gemäß einer vorteilhaften Ausführungsvariante vorgesehen sein, dass die Füllgeschwindigkeit während der Füllphase mittels des zweiten Regelkreises derart geregelt wird, dass nach dem Öffnen des Flüssigkeitsventils die Gasverbindung in den als Spanngaskanal ausgebildeten Ringkanal mittels des ersten Steuerventils geschlossen und unmittelbar danach eine gedrosselte Verbindung in den drucklosen Rückgaskanal mittels des zweiten Steuerventils geöffnet wird.

Alternativ oder zusätzlich kann vorgesehen sein, dass die Füllgeschwindigkeit während der Füllphase mittels eines dritten Regelkreises geregelt wird, der ein Regelventil, den Durchflussmesser sowie eine dritte Regel- und Steuereinrichtung aufweist. Hierbei kann der dritte Regelkreis die Füllgeschwindigkeit während der Füllphase nach Öffnung des Flüssigkeitsventils über das Regelventil und/oder den Durchflussmesser regeln und/oder steuern.

Nach einer nochmals weiteren bevorzugten Ausführungsvariante kann vorgesehen sein, dass der Vorspanndruck in dem Behälter während der Vorspannphase und der Füllphase mittels des zweiten Regelkreises gesteuert und/oder geregelt wird.

Nach einer nochmals weiteren bevorzugten Ausführungsvariante kann vorgesehen sein, dass während der Füllphase durch ein anhaltendes Abführen des Rückgases in den unter Atmosphärendruck stehenden Ringkanal ein stetiger Gasstrom aus dem Gasraum des Füllgutbehälters in Richtung des mit flüssigen Füllgutes abzufüllenden Behälters erzeugt wird und damit der Vorspanndruck in dem Behälter auch während der Füllphase auf ein Druckniveau unterhalb des Überdrucks des Gasraums des Füllgutbehälters des Mixers geregelt wird.

Nach einer nochmals weiteren bevorzugten Ausführungsvariante kann vorgesehen sein, dass mittels des zweiten Regelkreises der Fülldruck, unter dem die Behälter während der Füllphase mit flüssigem Füllgut befüllt werden, der, während der Vorspannphase erzeugten Druckdifferenz auf dem Vorspanndruck nachgeführt wird.

Nach einer nochmals weiteren bevorzugten Ausführungsvariante kann vorgesehen sein, dass der Gasraum des Mixers mittels eines, als Druckregelkreis ausgebildeten, ersten Regelkreises druckgesteuert mit einem unter dem Überdruck stehenden Spanngas beaufschlagt wird.

Nach einer nochmals weiteren bevorzugten Ausführungsvariante kann vorgesehen sein, dass der Gasraum des Mixers auf einen Überdruck geregelt wird, der höher ist, als der CO2-Sättigungsdruck des in dem Flüssigkeitsraum befindlichen flüssigen Füllgutes.

Nach einer nochmals weiteren bevorzugten Ausführungsvariante kann vorgesehen sein, dass das flüssige Füllgut dem Flüssigkeitsraum des Füllgutbehälters derart niveaugeregelt zugeführt wird, dass die Höhe des Füllgutspiegels an flüssigem Füllgut in dem Flüssigkeitsraum konstant oder näherungsweise konstant gehalten wird.

Der Ausdruck "im Wesentlichen" bzw. "etwa" bedeutet im Sinne der Erfindung Abweichungen vom jeweils exakten Wert um +/- 10%, bevorzugt um +/- 5% und/oder Abweichungen in Form von für die Funktion unbedeutenden Änderungen.

Weiterbildungen, Vorteile und Anwendungsmöglichkeiten der Erfindung ergeben sich auch aus der nachfolgenden Beschreibung von Ausführungsbeispielen und aus den Figuren.

Obwohl manche Aspekte im Zusammenhang mit einer Vorrichtung beschrieben wurden, versteht es sich, dass diese Aspekte auch eine Beschreibung des entsprechenden Verfahrens darstellen, so dass ein Block- oder ein Bauelement einer Vorrichtung auch als ein entsprechender Verfahrensschritt oder als ein Merkmal eines Verfahrensschrittes zu verstehen ist. Analog dazu stellen Aspekte, die im Zusammenhang mit einem oder als ein Verfahrensschritt beschrieben wurden, auch eine Beschreibung eines entsprechenden Blocks oder Details oder Merkmals einer entsprechenden Vorrichtung dar. Einige oder alle der Verfahrensschritte können durch einen Hardware-Apparat (oder unter Verwendung eines Hardware-Apparates) wie z. B. einen Mikroprozessor, einen programmierbaren Computer oder eine elektronische Schaltung ausgeführt werden. Bei einigen Ausführungsbeispielen können einige oder mehrere der wichtigsten Verfahrensschritte durch einen solchen Apparat ausgeführt werden.

Die Erfindung wird im Folgenden anhand der Figuren an Ausführungsbeispielen näher erläutert. Es zeigen:
- Fig. 1: eine schematische Funktionsdarstellung einer beispielhaften Ausführungsvariante eines erfindungsgemäßen Füllsystems zum Füllen von Behältern mit flüssigem Füllgut,
- Fig. 2: als vergrößerter Ausschnitt das in der Funktionsdarstellung der Figur 1 dargestellte Füllelement.
- Fig. 3: eine schematische Funktionsdarstellung einer beispielhaften weiteren Ausführungsvariante eines erfindungsgemäßen Füllsystems zum Füllen von Behältern mit flüssigem Füllgut,

Für gleiche oder gleich wirkende Elemente der Erfindung werden in den Figuren identische Bezugszeichen verwendet. Ferner werden der Übersichtlichkeit halber nur Bezugszeichen in den einzelnen Figuren dargestellt, die für die Beschreibung der jeweiligen Figur erforderlich sind. Auch ist die Erfindung in den Figuren nur als schematische Ansicht zur Erläuterung der Arbeitsweise dargestellt. Insbesondere dienen die Darstellungen in den Figuren nur der Erläuterung des grundlegenden Prinzips der Erfindung. Aus Gründen der Übersichtlichkeit darauf verzichtet, alle Bestandteile der Vorrichtung zu zeigen.

Das in den Figuren allgemein mit 1 bezeichnete Füllsystem umfasst u.a. eine Füllmaschine umlaufender Bauart zum Abfüllen eines flüssigen Füllgutes in Flaschen 2 oder dergleichen Behälter sowie zumindest einen Füllgutbehälter 50 eines ansonsten nicht nähergehend dargestellten Mixers. Das Füllsystem 1 kann insbesondere zur Freistahlfüllung und/oder Füllung über die Behälterwandung und/oder für die Langrohrfüllung ausgebildet sein. Vorzugsweise dient das Füllsystem 1 zum Druckfüllen von Behältern 2, die sich hierfür zumindest während der eigentlichen Füllphase in Dichtlage an einem Füllelement 1.1 angeordnet befinden.

Das Füllsystem 1 umfasst hierfür u. a. Füllelemente 1.1, von denen in der Fig. 1 nur exemplarisch ein Füllelement 1.1 gezeigt ist und die in gleichmäßigen Winkelabständen am Umfang eines um eine vertikale Maschinenachse MA umlaufend antreibbaren Rotors 4 der Füllmaschine vorgesehen sind. An dem nur teilweise dargestellten Rotor 4 befindet sich eine für sämtliche Füllelemente 1.1 gemeinsame und vollständig mit dem flüssigen Füllgut befüllte Produktleitung 5, die beispielsweise als Ringleitung ausgebildet ist, und während des Füllbetriebes vollständig mit dem flüssigen Füllgut gefüllt ist, also insbesondere kein Gaspolster oberhalb eines Flüssigkeitsspiegels aufweist. Neben der Produktleitung 5 befinden sich an dem Rotor 4 auch für sämtliche Füllelemente 1.1 der Füllmaschine der gemeinsame Kanal 30, welcher bevorzugt als Ringkanal ausgebildet ist, und der gemeinsame Ringkanal 40.

Die Ringkanäle 30 und 40 können je nach Füllverfahren unterschiedliche Funktionen erfüllen. Beispielsweise kann der Ringkanal 30 zur Führung des Inertgases unter Überdruck, insbesondere als Spanngaskanal, verwendet werden.

Alternativ oder ergänzend kann der Ringkanal 40 als Rückgas- oder Entlastungskanal zum Entlasten der Behälter 2 gegen den Atmosphärendruck ausgebildet sein, und somit Atmosphärendruck aufweisen.

In einem Gehäuse 6 des Füllelementes 1.1 ist u. a. ein Flüssigkeitskanal 7 ausgebildet, der über eine Leitung 8 mit der vollständig mit flüssigem Füllgut befüllten Produktleitung 5 in Verbindung steht. Der Leitung 8 kann dabei ein Durchflussmesser 8.1 zugeordnet sein, mittels dem der über die Leitung 8 dem Flüssigkeitskanal 7 zugeführte Volumenstrom an flüssigen Füllgut, also die Füllgutmenge pro Zeiteinheit, erfassbar ist. Vorteilhaft ist der Durchflussmesser 8.1 als magnetisch- induktiver Durchflussmesser, kurz MID, ausgebildet.

Ferner ist im Flüssigkeitskanal 7 ein Flüssigkeitsventil 9 vorgesehen, und zwar zur gesteuerten Abgabe des flüssigen Füllgutes an den Behälter 2.

An der Unterseite des Füllelementes 1.1 befindet sich eine, die vertikale Füllelementachse vorzugsweise konzentrisch umschließende Abgabeöffnung.

Im dargestellten Ausführungsbeispiel ist an der Abgabeöffnung eine Dichtung 12 vorgesehen, die die Abgabeöffnung ringförmig umschließt und gegen die der jeweilige Behälter 2 während des Füllens, insbesondere auch während des Druckfüllens mit seiner Behältermündung 2.1 angepresst ist, d. h. in Dichtlage anliegt.

Ebenfalls ist im gezeigten Ausführungsbeispiel ein Neckringhalter 11 vorgesehen.

Das Flüssigkeitsventil 9 besteht im Wesentlichen aus einem im Flüssigkeitskanal 7 angeordneten Ventilkörper 9.1, der mit einem an der Innenfläche des Flüssigkeitskanals 7 ausgebildeten Ventilsitz zusammenwirkt. Ventilkörper 9.1 und Ventilsitz bilden die Schließebene des Füllelements 1.1.

Bei der dargestellten Ausführungsform ist der Ventilkörper 9.1 an einem achsgleich mit der Füllelementachse FA angeordneten und beidendig offenen Ventil- oder Gasrohr 13 vorgesehen oder ausgebildet, welches zugleich als Ventilstößel zur Betätigung des Flüssigkeitsventils 9 dient und hierfür mit einer Betätigungseinrichtung 14 zusammenwirkt, mit der das Gasrohr 13 und damit der Ventilkörper 9.1 zu Öffnen und Schließen des Flüssigkeitsventils 9 um einen vorgegebenen Hub axial in der Füllelementachse FA bewegbar sind.

Mit dem unteren, offenen Ende steht das Gasrohr 13 durch die Abgabeöffnung hindurch über die Unterseite des Gehäuses 6 vor und reicht somit während des Füllens mit diesem Ende in den Innenraum des Behälters 2 hinein. Mit seinem oberen, ebenfalls offenen Ende reicht das Gasrohr 13 in einen geschlossenen Gasraum 15 hinein.

Ferner ist in dem Füllelement 1.1 ein Strömungsweg 20 ausgebildet, der über den Gasraum 15 und über das Gasrohr 13 mit den Behälterinnenraum verbunden ist.

Durch den Strömungsweg 20 ist der Behälterinnenraum über ein erstes und/oder ein zweites regelbares Steuerventil SV1, SV2 mit dem Ringkanal 30 und/oder dem Ringkanal 40 fluidisch verbindbar. Sämtliche "Steuerventile" dieser Erfindung sind dabei als "Auf" und "Zu"- Ventile ausgebildet, also als Steuerventile mit zwei möglichen stationär zulässigen Betriebszuständen, nämlich einem Betriebszustand "Offen" und einem Betriebszustand "Geschlossen". Das Steuerventil SV 2 kann auch als Regelventil ausgebildet sein.

Der Strömungsweg 20 ist dabei für ein gasförmiges und/oder flüssiges Medium ausgebildet.

Der Strömungsweg 20 steht während der Vorspannphase und/oder der Füllphase mit dem Innenraum des zu befüllenden Behälters 2 in Verbindung.

Vorzugsweise ist der Behälter 2 während der Vorspannphase über den Strömungsweg 20 mit einem Inertgas beaufschlagbar, wodurch der Behälter 2 über den Strömungsweg 20 mit einem Inertgas unter einem definierbaren Vorspanndruck P _{Spann} vorgespannt wird.

Weiterhin kann über den Strömungsweg 20 auch während der Füllphase aus dem Behälter 2 verdrängtes Rückgas abgeführt werden. Mehr im Detail ist der Strömungsweg 20 zum Vorspannen während der Vorspannphase des Behälters 2 durch Aktivierung des ersten Steuerventils SV1 mit dem als Spanngaskanal ausgebildeten Ringkanal 30 fluidisch verbindbar. Zudem ist der Strömungsweg 20 durch Aktivierung des zweiten Steuerventils SV2 (auch) während der Füllphase mit dem, als Rückgas- oder Entlastungskanal ausgebildeten und unter Atmosphärendruck stehenden Ringkanal 40 fluidisch verbindbar. Der Strömungsweg 20 kann dabei als Gasweg und/oder als Gaskanalsystem ausgebildet sein.

Dabei sind der Ringkanal 30, der Ringkanal 40, als auch die Produktleitung 8 durch eine Drehverbindung 17 zwischen dem Rotor 4 und einem Maschinegestell geführt, wobei der Ringkanal 40 im Bereich der Drehverbindung 17 bevorzugt in die Atmosphäre mündet, während der Produktkanal 8 sowie der Ringkanal 30 jeweils über eine Verbindungsleitung 8.2 und 30.1 mit dem Füllgutbehälter 50 eines ansonsten nicht nähergehend dargestellten Mixers, oder auch Mischanlage genannt, verbunden sind.

In der Verbindungsleitung 30.1 können ein regelbares erstes Steuerventil 30.2 und regelbares zweites Steuerventil 30.3 zur Steuerung der Durchflussmenge an Spanngas pro Zeiteinheit, also des Volumenstroms an Gas, vorgesehen sein. Mehr im Detail ist das erste Steuerventil 30.2 fluidisch dicht zwischen dem Gasraum 50.1 und dem Ringkanal 30 in der Verbindungsleitung 30.1 vorgesehen, während das zweite Steuerventil 30.3 als Abzweigung in der Verbindungsleitung 30.1 angeordnet ist, wobei die Abzweigung in die atmosphärische Umgebung, also gegen Atmosphärendruck, mündet. Dabei kann es sich bei dem Mixer bzw. der Mischanlage insbesondere um eine Vorrichtung zum Herstellen von Mischprodukten handeln, und dabei vorzugsweise auch zum Herstellen von karbonisierten bzw. kohlesäurehaltige Mischprodukte, wie diese dem Fachmann beispielsweise aus dem Stand der Technik bekannt ist.

Hierfür kann in dem Mixer die flüssige Grund- oder Basiskomponente, die z. B. von Getränkewasser gebildet ist, zunächst entgast und dann mit wenigstens einer vorzugsweise geschmacksbildenden Zusatzkomponente (z. B. Sirup) auf die erforderliche Endkonzentration ausgemischt werden. Handelt es sich bei dem Mischgetränk um ein kohlensäurehaltiges Getränk, so erfolgen auch eine Karbonisierung und eine Pufferung des Mischgetränks mit CO2-Gas bis zum Abfüllen in Behälter oder Flaschen. Die Aufbereitung derartiger Mischprodukte erfolgt in aus mehreren Komponenten bestehenden Mischanlagen, die vielfach als Mixer bezeichnet wird.

Das mit der Mischanlage herstellbare karbonisierte Mischprodukt oder Mischgetränk kann dann in der nachstehend noch näher beschriebenen Art und Weise mit dem wenigstens einen Füllelement 1.1 des Füllsystems in Behälter 2 abgefüllt werden. Derartige Mischanlagen weisen in der Regel zur Pufferung zwischen Mischanlage und Füller einen Pufferspeicher oder -tank auf, der ein relativ großes Volumen, beispielsweise ein Volumen bis 1000 Liter aufweisen kann. Insbesondere haltet es sich bei dem Füllgutbehälter 50 des Mixers um einen derartigen Pufferspeicher einer Mischanlage. Das in dem Füllgutbehälter 50 aufgenommene Mischprodukt wird in dem Füllgutbehälter 50 mit einem CO2-Gaspolster überlagert, dessen Druck höher ist als der CO2-Sättigungsdruck im Mischprodukt.

In anderen Worten ist also in dem Füllgutbehälter 50 somit ein oberer, mit CO2-Gas beaufschlagter Gasraum 50.1 und ein unterer, mit dem fertig ausgemischten flüssigen Füllgut befüllter Flüssigkeitsraum 50.2 ausgebildet.

Vorzugsweise dient das Füllsystem 1 zum Druckabfüllen des flüssigen Füllgutes in die Behälter bzw. Flaschen 2, bei dem der in Dichtlage mit dem Füllelement 1.1 des Füllsystems 1 befindliche Behälter 2 in einer Vorspannphase zumindest zeitweise mit einem Gas auf einen Vorspanndruck P _{Spann} vorgespannt wird, wobei das für das Vorspannen verwendete Gas dem, unter dem Überdruck P _{Kessel} stehenden Gasraums 50.1 des Füllgutbehälters 50 des Mixers entnommen wird.

Das Füllsystem 1 weist dabei einen dem Füllgutbehälter 50 zugeordneten ersten Regelkreis RK1 auf, der einen Drucksensor 52 zur Erfassung des Drucks im Gasraum 50.1, ein regelbares Steuerventil 53 sowie eine erste Regel- und Steuereinrichtung 54, umfasst. Der Regelkreis RK1 dient dazu, dass über eine Zuleitung 55 in den Gasraum 50.1 zuführbare Gas, vorzugsweise CO2-Gas, auf einen Überdruck P _{Kessel} zu regeln. Dabei ist der Überdruck P _{Kessel} höher als der CO2-Sättigungsdruck des in dem Flüssigkeitsraum 50.2 befindlichen Mischprodukts.

Der Gasraum 50.1 ist also mittels des ersten als Druckregelkreis ausgebildeten Regelkreises RK1 druckgesteuert mit einem unter Überdruck stehenden Gas beaufschlagbar. Das über die Zuleitung 55 dem Gasraum 50.1 zugeführte Gas kann dabei aus einer Gasquelle, beispielsweise einer separaten Gasquelle, zugeführt werden.

Das flüssige Füllgut, also das Mischprodukt, wird dem Füllgutbehälter 50, insbesondere dem Flüssigkeitsraum 50.2 des Füllgutbehälters 50, über eine nicht nähergehend dargestellte Versorgungsleitung derart gesteuert und/oder geregelt, insbesondere niveaugeregelt, zugeführt, so dass die Höhe des Füllgutspiegels an flüssigem Füllgut in dem Flüssigkeitsraum 50.2 konstant oder näherungsweise konstant gehalten wird.

Dabei ist die Schließebene des Flüssigkeitsventils 9 des Füllelementes 1.1 um eine Höhe (H1) oberhalb des Füllgutspiegels des Flüssigkeitsraumes 50.2 des Füllgutbehälters 50 des Mixers angeordnet. In anderen Worten ist also bei dem Füllsystem 1 eine negative geodätische Höhe (H1) ausgebildet, indem die Schließebene des Flüssigkeitsventils 9 oberhalb des Füllgutspiegels des Flüssigkeitsraums 50.2 liegt.

Bei dem erfindungsgemäßen Verfahren wird der in Dichtlage mit dem Füllelement 1.1 des Füllsystems 1 befindliche Behälter 2 in einer Vorspannphase zumindest zeitweise mit einem Spanngas auf einen Vorspanndruck P _{Spann} vorgespannt, wobei das für das Vorspannen verwendete Gas dem, unter dem Überdruck P _{Kessel} stehenden Gasraum 50.1 des Füllgutbehälters 50 des Mixers entnommen wird.

Ferner wird der Behälter 2 in einer zeitlich nachfolgenden Füllphase bei geöffneten Flüssigkeitsventil 9 des Füllelementes 1.1 mit dem Füllgut aus dem Flüssigkeitsraum 50.2 des Füllgutbehälters 50 des Mixers über eine vollständig mit dem flüssigen Füllgut befüllte Produktleitung 8 des Füllsystems 1 gefüllt. Zumindest während der Füllphase wird das von dem einlaufenden Füllgut aus dem Behälter 2 verdrängte Rückgas über einen Rückgasweg 20 des Füllelementes 1.1 in einen als Rückgaskanal dienenden Ringkanal 40 abgeführt.

Dabei wird in dem Behälter 2 während der Vorspannphase zumindest vor Beginn der nachfolgenden Füllphase ein Vorspanndruck P _{Spann} erzeugt, der auf einem Druckniveau unterhalb des Überdrucks P _{Kessel} des Gasraumes 50.1 des Füllgutbehälters 50 des Mixers liegt.

Hierzu weist das Füllsystem 1 einen zweiten Regelkreis RK2 zur Steuerung- und/oder Regelung des zumindest während der Vorspannphase in dem Behälter 2 ausgebildeten Vorspanndruckes P _{Spann} auf. Der zweite Regelkreis RK2 kann als Druckregelkreis ausgebildet sein und hierfür beispielsweise eine erste Sensoreinrichtung 56.1 und/oder eine zweite Sensoreinrichtung 56.2 zur Erfassung eines Fülldrucks, das erste Steuerventil 30.2, und/oder das zweite Steuerventil 30.3 sowie eine in der Verbindungsleitung 30.1 zwischen dem zweiten Steuerventil 30.3 und dem Ringkanal 30 vorgesehene dritte Sensoreinrichtung 56.3 zur Erfassung des Spanngasdrucks sowie eine zweite Regel- und Steuereinrichtung 57 aufweisen.

Vorzugsweise ist der zweite Regelkreis RK2 dabei dazu ausgebildet, in dem Behälter 2 während der Vorspannphase zumindest vor Beginn der nachfolgenden Füllphase einen Vorspanndruck P _{Spann} zu erzeugen, der auf einem Druckniveau unterhalb des Überdrucks P _{Kessel} des Gasraumes 50.1 des Füllgutbehälters 50 des Mixers liegt.

Dies kann erfolgen, indem das Vorspanngas während der Vorspannphase zumindest zeitweise und/oder teilweise in den unter Atmosphärendruck stehenden Ringkanal 40 abgeführt wird. Weiterhin kann dies erfolgen, indem das aus dem Gasraum 50.1 dem Behälter 2 zugeführte Spanngas während der gesamten Zeitdauer der Vorspannphase in den unter Atmosphärendruck stehenden Ringkanal 40 entlassen wird. Insbesondere wird hierfür das Spanngas bzw. Vorspanngas über den Strömungsweg 20 in den unter Atmosphärendruck stehenden Ringkanal 40 derart gesteuert- und/oder geregelt abgeführt, dass dadurch eine einstellbare Druckdifferenz DF zwischen dem Überdruck P _{Kessel} des Gasraums 50.1 und dem Vorspanndruck P _{Spann} im Behälter 2 zumindest während der Vorspannphase erzeugt wird, wobei die Druckdifferenz DF mittels des zweiten Regelkreises RK2 geregelt und/oder gesteuert wird. Dabei kann eine Soll-Druckdifferenz DF zwischen dem Überdruck P _{Kessel} des Gasraums 50.1 und dem Vorspanndruck P _{Spann} im Behälter 2 eine Regelgröße des zweiten Regelkreises RK2 ausbilden.

Dabei kann die Regelung des Vorspanndrucks P _{Spann} unter Einbindung der ersten, zwischen dem Durchflussmesser 8.1 und dem Füllelement 1.1 angeordneten Sensoreinrichtung 56.1 und/oder der zweiten, innerhalb des Füllelementes 1.1 angeordneten Sensoreinrichtung 56.2 mittels des zweiten Regelkreises RK2 erfolgen, wobei die erste und/oder zweite Sensoreinrichtung 56.1, 56.2 die für eine Regelung erforderlichen Ist-Werte erfassen.

Insbesondere kann mittels des zweiten Regelkreises RK2 der Vorspanndruck P _{Spann} zumindest während der Vorspannphase derart geregelt werden, dass gilt, ${P}_{Spann} = {P}_{Kessel} - {P}_{Delta H1} - {P}_{Füllgeschwindigkeit} - {P}_{Strömungsverluste durch Füllgeschwindigkeit}$

P_{Kessel} entspricht dabei dem Druck, insbesondere dem Überdruck des Gases im Gasraum 50.1 des Füllgutbehälters 50 des Mixers.

P _{Delta H1} entspricht dabei dem erforderlichen Unterdruck zur Überwindung der Höhe H1.

P_{Füllgeschwindigkeit} entspricht dabei dem - rein rechnerisch - erforderliche Unterdruck, um das ruhende Füllgut auf die Füllgeschwindigkeit zu beschleunigen.

P_{Strömungsverluste durch Füllgeschwindigkeit} entspricht dabei dem erforderlichen Unterdruck, um die durch die Strömung des Füllgutes auftretenden Druckverluste auszugleichen.

Dabei ist Wesentlich, dass die jeweilige Abfüllleistung die Strömungsgeschwindigkeit des Füllgutes und somit auch die Strömungsverluste bedingt, so dass sich die Strömungsverluste permanent ändern.

Der zweite Regelkreis RK2 weist dabei ein schnelles dynamisches Führungsverhalten auf, d. h. nach Vorgabe einer Führungsgröße bzw. Führungsgrößenänderung (Sollwertänderung) wird ein schnelles dynamisches Verhalten erwünscht, mit dem die Regelgröße sich dem Sollwert der Führungsgröße annähert.

Ein typisches Zeitintervall für eine dynamische Anpassung der Führungsgröße des zweiten Regelkreises RK2 liegt dabei im Bereich zwischen 10 ms und 500 ms, besondere bevorzugt im Bereich zwischen 20 ms und 200ms.

Es kann dabei vorgesehen sein, dass die über das erste und/oder zweite Steuerventil SV1, SV2 abfließende Gasmenge vorrangig einer Füllgeschwindigkeit von 50-400 ml/s entspricht.

Der zweite Regelkreis RK2 kann weiterhin zur Regelung des Drucks des Füllgutes, auch Fülldruckregelung benannt, während der Füllphase ausgebildet sein. Hierbei werden die mit flüssigem Füllgut zu befüllenden Behälter 2 in einer Vorspannphase mit einem aus dem Gasraum 50.1 des Füllgutbehälter 50 des Mixers entnommenen Gas vorgespannt. Wird nun ein bereits vorgespannter Behälter 2 in der zeitlich nachgelagerten Füllphase mit flüssigem Füllgut befüllt, so wird das in dem Behälter 2 befindliche Vorspanngas durch das in den Behälter 2 einströmende Füllgut verdrängt und als so genanntes Rückgas aus dem Behälter 2 über den als Rückgasweg ausgebildeten Strömungsweg 20 des Füllelementes 1.1 in den als Rückgaskanal ausgebildeten Ringkanal 40 vorzugsweise während der gesamten Zeitdauer der Füllphase abgeführt.

Insbesondere wird dabei das Rückgas während der gesamten Zeitdauer der Füllphase über den Strömungsweg 20 in den unter Atmosphärendruck stehenden Ringkanal 40 abgeführt und der Fülldruck durch die auch während er Füllphase erzeugte Druckdifferenz DF zwischen dem Überdruck P _{Kessel} und dem Vorspanndruck P spann mittels des zweiten Regelkreises RK2 geregelt und/oder gesteuert.

Hierbei kann die Reglung der Druckdifferenz DF zwischen dem Überdruck P _{Kessel} des Gasraums 50.1 und dem Vorspanndruck P _{Spann} im Behälter 2 während der Füllphase mittels des zweiten Regelkreises RK2 erfolgen und dabei auf eine Füllgeschwindigkeit zwischen 300- 1000 mm WS (0,03 - 0,1 bar) erzeugt werden. Die Druckdifferenz DF wird mittels des zweiten Regelkreises RK2 sowohl während der Vorspannphase als auch der zeitlich nachfolgenden Füllphase näherungsweise konstant ausgeregelt.

Wie bereits erläutert wird insbesondere mittels des zweiten Regelkreises RK2 auch während der Füllphase in dem jeweiligen Behälter 2 eine Druckdifferenz DF erzeugt, die ausreicht, um eine Einströmung des Füllgutes in das entsprechende Behältnis 2 zu ermöglichen. Durch diese einstellbare Druckdifferenz DF wird die Füllgeschwindigkeit bestimmt, mit dem das jeweilige Behältnis 2 während der eigentlichen Füllphase mit flüssigem Füllgut befüllt wird. Die maximal mögliche Füllgeschwindigkeit während der Füllphase kann dabei beispielsweise mittels des zweiten Regelkreises RK2 eingestellt und/oder (ein)geregelt werden.

Demgemäß wird hierfür nach dem Öffnen des Flüssigkeitsventils 9 die Gasverbindung in den als Spanngaskanal ausgebildeten Ringkanal 30 mittels des ersten Steuerventils SV1 geschlossen. Unmittelbar danach wir eine gedrosselte Verbindung in den drucklosen Rückgaskanal 40 mittels des zweiten Steuerventils SV2 geöffnet. Über die Größe der Drosselöffnung insbesondere des zweiten Steuerventils SV2 kann dabei die abfließende Gasmenge und damit die Füllgeschwindigkeit unter Einbindung des zweiten Regelkreises RK2 bestimmt, bzw. eingestellt werden. Bei zwei erforderlichen Füllgeschwindigkeiten benötigt man entsprechend auch zwei Steuerventile mit unterschiedlichen Drosselgrößen. Dabei kann auch die Entlastung nach Ende der Füllphase über den selben gedrosselten Gasweg erfolgen, wie dem während der Füllphase.

Alternativ oder zusätzlich kann die Füllgeschwindigkeit während der Füllphase auch mittels eines dritten Regelkreises RK3 eingestellt und/oder (ein)geregelt werden, der in der Figur 3 schematisch andeutet ist. Der dritten Regelkreis RK3 kann dabei ein Regelventil 41, den Durchflussmesser 8.1 sowie eine dritte Regel- und Steuereinrichtung 42 aufweisen. Das als stufenlos einstellbares Regelventil 41 ist mittels des dritten Regelkreises RK3 zwischen den Betriebsstellungen "Offen" und/oder "Geschlossen" (d.h. Offenstellung und/oder Geschlossenstellung) in jeder beliebigen Zwischenstellung als zulässige Betriebsstellung ansteuerbar und damit einstellbar und zwar vorzugsweise stufenlos. Diese beliebigen Zwischenstellungen können auch als zulässige stationäre Betriebsstellungen angesteuert werden.

Mehr im Detail ist in dieser Ausführungsvariante der Figur 3 das Regelventil 41 in der Leitung 8 vom Produktverteilerkanal 5 zu dem Durchflussmesser 8.1 installiert und zwar zwischen Produktverteilkanal 5 und Durchflussmesser 8.1. Das Regelventil 41 bildet also zusammen mit dem Durchflussmesser 8.1 den dritten Regelkreis RK3 zur Regelung und/oder Steuerung der Füllgeschwindigkeit während der Füllphase des jeweiligen Füllelementes 1.1 aus. Nach dem Vorspannen herrscht in dem jeweiligen Behälter 2 die Druckdifferenz DZ, die ausreicht, um eine Strömung in Richtung des jeweiligen Behälters 2 sicherzustellen. Die eigentliche Strömungsgeschwindigkeit, insbesondere Füllgeschwindigkeit, wird dabei nach Öffnung des Flüssigkeitsventils 9 von dem dritten Regelkreis RK3 insbesondere über dessen Regelventil 41 und/oder Durchflussmesser 8.1 geregelt und/oder gesteuert. Diese letztgenannte Variante hat den Vorteil, dass das Rückgas wieder in den als Spanngaskanal ausgebildeten Ringkanal 40 zurückfließen kann und damit für eine Wiederverwendung bei der nächsten Füllung zur Verfügung steht.

Weiterhin ist der zweite Regelkreis RK2 dazu ausgebildet, während der Füllphase durch ein anhaltendes Abführen des Rückgases in den unter Atmosphärendruck stehenden Ringkanal 40 einen stetigen Gasstrom aus dem Gasraum 50.1 des Füllgutbehälters 50 in Richtung des mit flüssigen Füllgutes abzufüllenden Behälters 50 zu erzeugen, damit der Vorspanndruck P _{Spann} in dem Behälter 2 auch während der Füllphase auf einen Wert unterhalb des Überdrucks P _{Kessel} des Gasraums 50.1 des Füllgutbehälters 50 des Mixers eingeregelt werden kann.

Auch kann mittels des zweiten Regelkreises RK2 der Fülldruck, unter welchem die Behälter 2 während der Füllphase mit flüssigem Füllgut befüllt werden, der während der Vorspannphase erzeugten Druckdifferenz DF auf dem Vorspanndruck P _{Spann} nachgeführt werden.

Die Erfindung wurde voranstehend an Ausführungsbeispielen beschrieben. Es versteht sich, dass zahlreiche Änderungen sowie Abwandlungen möglich sind.

So kann beispielsweise auch vorgesehen sein, aber nicht erfindungsgemäß, dass die Produktleitung 5 nicht vollständig, sondern lediglich fast vollständig mit dem flüssigen Füllgut befüllt ist, wobei der nicht mit dem flüssigen Füllgut befüllte Raum mit einem Gas befüllt ist.

Dabei ist allerdings zu beachten, dass das Gas sein Volumen bei Druckschwankungen stark ändert, was sich negativ auf den Füllprozess auswirken kann.

Wesentlich ist dabei, dass das Gasvolumen so gering ist, dass die Auswirkungen der Volumenänderung des Gases auf den Füllprozess so gering sind, dass das Ergebnis des Füllprozesses, beispielsweise die Füllhöhengenauigkeit, nicht in unzulässiger Weise beeinflusst oder verschlechtert wird. Um dieses zu gewährleisten, muss das Gasvolumen in der Produktleitung 5 wesentlich kleiner sein, als das Gesamtvolumen der Produktleitung 5.

### Bezugszeichenliste

- 1: Füllsystem
- 1.1: Füllelement
- 2: Behälter
- 2.1: Behältermündung
- 4: Rotor
- 5: Produktleitung
- 6: Gehäuse
- 7: Flüssigkeitskanal
- 8: Leitung
- 8.1: Durchflussmesser
- 8.2: Verbindungsleitung
- 9: Flüssigkeitsventil
- 9.1: Ventilkörper
- 10: Schließebene
- 11: Neckringhalter
- 12: Dichtung
- 13: Gasrohr
- 15: Gasraum
- 17: Drehverbindung
- 20: Strömungsweg
- 30: Ringkanal
- 30.1: Verbindungsleitung
- 30.2: erstes Steuerventil
- 30.3: zweites Steuerventil
- 40: Ringkanal

- 50: Füllgutbehälter
- 50.1: Gasraum
- 50.2: Flüssigkeitsraum
- 52: Drucksensor
- 53: Steuerventil
- 54: erste Regel- und Steuereinrichtung
- 55: Zuleitung
- 56.1: erste Sensoreinrichtung
- 56.2: zweite Sensoreinrichtung
- 56.3: dritte Sensoreinrichtung
- 57: zweite Regel- und Steuereinrichtung

- FA: Füllelementachse
- SV1: Steuerventil
- SV2: Steuerventil
- P _{Spann}: Vorspanndruck
- P _{Kessel}: Überdruck Gasraum Kessel
- RK1: erster Regelkreis
- RK2: zweiter Regelkreis
- H1: Höhe
- DF: Druckdifferenz

## Patentansprüche

1. Verfahren zum Füllen von Behältern (2) mit einem flüssigen Füllgut unter Verwendung eines Füllsystems (1), bei dem eine Schließebene (10) eines Flüssigkeitsventils (9) eines Füllelementes (1.1) um eine Höhe (H1) oberhalb eines Füllgutspiegels eines Flüssigkeitsraumes (50.2) eines Füllgutbehälters (50) eines Mixers angeordnet liegt, bei dem der in Dichtlage mit dem Füllelement (1.1) des Füllsystems (1) befindliche Behälter (2) in einer Vorspannphase zumindest zeitweise mit einem Gas auf einen Vorspanndruck (P _{Spann}) vorgespannt wird, wobei das zum Vorspannen verwendete Gas einem, unter einem Überdruck (P _{Kessel}) stehenden Gasraums (50.2) des Füllgutbehälters (50) des Mixers entnommen wird, und in einer zeitlich nachfolgenden Füllphase bei geöffneten Flüssigkeitsventil (9) des Füllelementes (1.1) mit dem Füllgut aus dem Flüssigkeitsraum (50.2) des Füllgutbehälters (50) über eine vollständig mit dem flüssigen Füllgut befüllte Produktleitung (5) des Füllsystems (1.1) gefüllt wird, bei dem zumindest während der Füllphase das von dem einlaufenden Füllgut aus dem Behälter (2) verdrängte Rückgas über einen Rückgasweg (20) des Füllelementes (1.1) in einen Ringkanal (40) abgeführt wird, und bei dem in dem Behälter (2) während der Vorspannphase zumindest vor Beginn der nachfolgenden Füllphase ein Vorspanndruck (P _{Spann}) erzeugt wird, der auf einem Druckniveau unterhalb des Überdrucks (P _{Kessel}) des Gasraumes (50.2) des Füllgutbehälters (50) des Mixers liegt.

2. Verfahren nach Anspruch 1, **dadurch gekennzeichnet, dass** das Spanngas zumindest zeitweise während der Vorspannphase in den unter Atmosphärendruck stehenden Ringkanal (40) abgeführt wird.

3. Verfahren nach Anspruch 1 oder 2, **dadurch gekennzeichnet, dass** zumindest während der Vorspannphase das Spanngas über den Strömungsweg (20) derart gesteuert- und/oder geregelt in den unter Atmosphärendruck stehenden Ringkanal (40) abgeführt wird, dass dadurch eine einstellbare Druckdifferenz (DF) zwischen dem Überdruck (P _{Kessel}) des Gasraumes (50.2) und dem Vorspanndruck (P _{Spann}) in dem Behälter (2) erzeugt wird.

4. Verfahren nach einem der vorhergehenden Ansprüche, **dadurch gekennzeichnet, dass** der Vorspanndruck (P _{Spann}) in dem Behälter (2) zumindest während der Vorspannphase mittels eines zweiten Regelkreises (RK2) derart gesteuert und/oder geregelt wird, dass gilt ${P}_{Spann} = {P}_{Kessel} - {P}_{Delta H1} - {P}_{Füllgeschwindigkeit} - {P}_{Strömungsverluste durch Füllgeschwindigkeit} ,$ wobei (P _{Spann}) der Vorspanndruck im Behälter (2), (P_{Kessel}) der Druck des Gases im Gasraum (50.1) des Füllgutbehälters (50) des Mixers, P _{Delta H1} der erforderliche Unterdruck zur Überwindung der Höhe (H1), (P_{Füllgeschwindigkeit}) der erforderliche Unterdruck, um das ruhende Füllgut auf die Füllgeschwindigkeit zu beschleunigen, und (P_{Strömungsverluste durch Füllgeschwindigkeit}) der erforderliche Unterdruck, um die durch die Strömung des Füllgutes auftretenden Druckverluste auszugleichen, sind.

5. Verfahren nach einem der vorhergehenden Ansprüche, **dadurch gekennzeichnet, dass** das Rückgas während der gesamten Zeitdauer der Füllphase über den Strömungsweg (20) in den unter Atmosphärendruck stehenden Ringkanal (40) abgeführt und der Fülldruck durch die auch während der Füllphase erzeugte Druckdifferenz (DF) zwischen dem Überdruck (P _{Kessel}) und dem Vorspanndruck (P _{Spann}) mittels des zweiten Regelkreises (RK2) geregelt und/oder gesteuert wird.

6. Verfahren nach einem der vorhergehenden Ansprüche, **dadurch gekennzeichnet, dass** der Vorspanndruck (P _{Spann}) in dem Behälter (2) während der Vorspannphase und der Füllphase mittels des zweiten Regelkreises (RK2) gemäß Anspruch 4 gesteuert und/oder geregelt wird.

7. Verfahren nach einem der vorhergehenden Ansprüche, **dadurch gekennzeichnet, dass** während der Füllphase durch ein anhaltendes Abführen des Rückgases in den unter Atmosphärendruck stehenden Ringkanal (40) ein stetiger Gasstrom aus dem Gasraum (50.1) des Füllgutbehälters (50) in Richtung des mit flüssigen Füllgutes abzufüllenden Behälters (50) erzeugt wird und damit der Vorspanndruck (P _{Spann}) in dem Behälter 2 auch während der Füllphase auf ein Druckniveau unterhalb des Überdrucks (P _{Kessel}) des Gasraums (50.1) des Füllgutbehälters (50) des Mixers geregelt wird.

8. Verfahren nach einem der vorhergehenden Ansprüche 1 bis 6, **dadurch gekennzeichnet, dass** die Füllgeschwindigkeit während der Füllphase mittels des zweiten Regelkreises (RK2) derart geregelt wird, dass nach dem Öffnen des Flüssigkeitsventils (9) die Gasverbindung in den als Spanngaskanal ausgebildeten Ringkanal (30) mittels des ersten Steuerventils (SV1) geschlossen und unmittelbar danach eine gedrosselte Verbindung in den drucklosen Rückgaskanal (40) mittels des zweiten Steuerventils (SV2) geöffnet wird.

9. Verfahren nach einem der vorhergehenden Ansprüche, **dadurch gekennzeichnet, dass** die Füllgeschwindigkeit während der Füllphase mittels eines dritten Regelkreises (RK3) geregelt wird, der ein Regelventil (41), den Durchflussmesser (8.1) sowie eine dritte Regel- und Steuereinrichtung (42) aufweist.

10. Verfahren nach Anspruch 9, **dadurch gekennzeichnet, dass** der dritte Regelkreis (RK3) die Füllgeschwindigkeit während der Füllphase nach Öffnung des Flüssigkeitsventils (9) über das Regelventil (41) und/oder den Durchflussmesser (8.1) regelt und/oder steuert.

11. Verfahren nach einem der vorhergehenden Ansprüche, **dadurch gekennzeichnet, dass** mittels des zweiten Regelkreises (RK2) der Fülldruck, mit dem die Behälter (2) während der Füllphase mit flüssigem Füllgut befüllt werden, der während der Vorspannphase erzeugten Druckdifferenz (DF) auf dem Vorspanndruck (P _{Spann}) nachgeführt wird.

12. Verfahren nach einem der vorhergehenden Ansprüche, **dadurch gekennzeichnet, dass** der Gasraum (50.1) mittels eines als Druckregelkreis ausgebildeten ersten Regelkreises (RK1) druckgesteuert mit einem unter dem Überdruck (P _{Kessel}) stehenden Spanngas beaufschlagt wird.

13. Verfahren nach einem der vorhergehenden Ansprüche, **dadurch gekennzeichnet, dass** der Gasraum (50.1) auf einen Überdruck (P _{Kessel}) geregelt wird, der höher ausgebildet ist, als der CO2-Sättigungsdruck des in dem Flüssigkeitsraum (50.2) befindlichen flüssigen Füllgutes.

14. Verfahren nach einem der vorhergehenden Ansprüche, **dadurch gekennzeichnet, dass** das flüssige Füllgut dem Flüssigkeitsraum (50.2) des Füllgutbehälters (50) derart niveaugeregelt zugeführt wird, dass die Höhe des Füllgutspiegels an flüssigem Füllgut in dem Flüssigkeitsraum (50.2) konstant oder näherungsweise konstant gehalten wird.

15. Füllsystem (1) zum Füllen von Behältern (2) mit einem flüssigen Füllgut, bei dem die Schließebene (10) eines Flüssigkeitsventils (9) eines Füllelementes (1.1) um eine Höhe (H1) oberhalb eines Füllgutspiegels eines Flüssigkeitsraumes (50.2) eines Füllgutbehälters (50) eines Mixers angeordnet ist, bei dem der in Dichtlage mit dem Füllelement (1.1) des Füllsystems (1) befindliche Behälter (2) in einer Vorspannphase zumindest zeitweise mit einem Gas auf einen Vorspanndruck (P _{Spann}) vorspannbar ist, wobei das zum Vorspannen verwendete Gas einem, unter einem Überdruck (P _{Kessel}) stehenden Gasraums (50.2) des Füllgutbehälters (50) des Mixers entnommen wird, und in einer zeitlich nachfolgenden Füllphase bei geöffneten Flüssigkeitsventil (9) des Füllelementes (1.1) mit dem Füllgut aus dem Flüssigkeitsraum (50.2) des Füllgutbehälters (50) über eine vollständig mit dem flüssigen Füllgut befüllte Produktleitung (5) des Füllsystems (1.1) füllbar ist, bei dem zumindest während der Füllphase das von dem einlaufenden Füllgut aus dem Behälter (2) verdrängte Rückgas über einen Rückgasweg (20) des Füllelementes (1.1) in einen Ringkanal (40) abführbar ist, und bei dem in dem Behälter (2) während der Vorspannphase zumindest vor Beginn der nachfolgenden Füllphase ein Vorspanndruck (P _{Spann}) erzeugbar ist, der auf einem Druckniveau unterhalb des Überdrucks (P _{Kessel}) des Gasraumes (50.2) des Füllgutbehälters (50) des Mixers liegt.

## Claims

1. Method for filling containers (2) with a fluid filling material, making use of a filling system (1), wherein a closure plane (10) of a fluid valve (9) of a filling element (1.1) lies arranged at a height (H1) above a filling material level of a fluid compartment (50.2) of a filling material container (50) of a mixer, wherein the container (2), located in a sealing position with the filling element (1.1) of the filling system (1), is pressurised in a pressurising phase at least periodically with a gas to a pressurising pressure (P_{Pressure}), wherein the gas used for the pressurising is drawn from a gas compartment (50.2), which is under a positive pressure (P_{Boiler}), of the filling material container (50) of the mixer, and in a filling phase which then follows, with the fluid valve (9) of the filling element (1.1) open, is filled with the filling material from the fluid compartment (50.2) of the filling material container (50) by way of a product line (5) of the filling system (1.1), entirely filled with the fluid filling material, wherein, at least during the filling phase, the return gas which is displaced out of the container (2) by the inflowing filling material is discharged into a ring channel (40) via a return gas path (20) of the filling element (1.1), and wherein, during the pressurising phase, at least before the subsequent filling phase starts, a pressurising pressure (P_{Pressure}) is generated in the container (2), which is at a pressure level below the positive pressure (P_{Boiler}) in the gas compartment (50.2) of the filling material container (50) of the mixer.

2. Method according to claim 1, **characterised in that** the pressuring gas is at least from time to time discharged during the pressurising phase into the ring channel (40) which is under atmospheric pressure.

3. Method according to claim 1 or 2, **characterised in that**, at least during the pressurising phase, the pressurising gas is discharged in a controlled and/or regulated manner via the flow path (20) into the ring channel (40) which is under atmospheric pressure, that, as a result, an adjustable pressure difference (DF) is produced between the positive pressure (P_{Boiler}) of the gas compartment (50.2) and the pressurising pressure (P_{Pressure}) in the container (2).

4. Method according to any one of the preceding claims, **characterised in that** the pressurising pressure (P_{Pressure}) in the container (2), at least during the pressurising phase, is controlled and/or regulated by means of a second regulating circuit (RK2) in such a way that the following applies: $\left({P}_{Pressure}\right) = \left({P}_{Boiler}\right) - {P}_{Delta H1} - {P}_{Filling speed} - {P}_{Flow losses due to filling speed} ,$ wherein (P_{Pressure}) is the pressurising pressure in the container (2), (P_{Boiler}) is the pressure of the gas in the gas compartment (50.1) of the filling material container (50) of the mixer, P _{Delta H1} is the negative pressure required in order to overcome the height (H1), P_{Filling speed} is the negative pressure required in order to accelerate the filling material at rest up to the filling speed, and (P_{Flow losses due to Filling speed}) is the negative pressure required in order to compensate for the pressure losses incurred by the flow of the filling material.

5. Method according to any one of the preceding claims, **characterised in that**, during the entire duration of the filling phase, the return gas is discharged via the flow path (20) into the ring channel (40) which is under atmospheric pressure, and the filling pressure is regulated and/or controlled by the pressure difference (DF), which is also produced during the filling phase, between the positive pressure (P_{Boiler}) and the pressurising pressure (P_{Pressure}), by means of the second regulating circuit (RK2).

6. Method according to any one of the preceding claims, **characterised in that** the pressuring pressure (P_{Pressure}) in the container (2) is controlled and/or regulated during the pressurising phase and the filling phase by means of the second regulating circuit (RK2) in accordance with claim 4.

7. Method according to any one of the preceding claims, **characterised in that**, during the filling phase, by means of a sustained discharge of the return gas into the ring channel (40), which is under atmospheric pressure, a constant gas flow is produced from the gas compartment (50.1) of the filling material holder (50) in the direction of the container (50) which is to be filled with fluid filling material, and therefore the pressurising pressure (P_{Pressure}) in the container (2) is also regulated during the filling phase to a pressure level which is below the positive pressure (P_{Boiler}) of the gas compartment (50.1) of the filling material container (50) of the mixer.

8. Method according to any one of the preceding claims 1 to 6, **characterised in that** the filling speed during the filling phase is regulated by means of the second regulating circuit (RK2) in such a way that, after the opening of the fluid valve (9), the gas connection to the ring channel (30), configured as a pressurising gas channel, is closed by means of the first control valve (SV1), and immediately after this a choked connection is opened into the pressureless return gas channel (40) by means of the second control valve (SV2).

9. Method according to any one of the preceding claims, **characterised in that** the filling speed during the filling phase is regulated by means of a third regulating circuit (RK3), which comprises a regulating valve (41), the flowmeter (8.1), and a third instrumentation and control device (42).

10. Method according to claim 9, **characterised in that** the third regulating circuit (RK3) regulates and/or controls the filling speed during the filling phase after the opening of the fluid valve (9), by means of the regulating valve (41) and/or the flowmeter (8.1).

11. Method according to any one of the preceding claims, **characterised in that**, by means of the second regulating valve (RK2), the filling pressure with which the containers (2) are filled during the filling phase with fluid filling material is regulated to follow the pressure difference (DF) in relation to the pressurising pressure (P_{Pressure}) which is produced during the pressurising phase.

12. Method according to any one of the preceding claims, **characterised in that** the gas compartment (50.1) is subjected in a pressure-controlled manner, by means of a first regulating circuit (RK1), configured as a pressure regulating circuit, to a pressuring gas which is under the positive pressure (P_{Boiler}).

13. Method according to any one of the preceding claims, **characterised in that** the gas compartment (50.1) is regulated to a positive pressure (P_{Boiler}), which is configured as higher than the CO₂ saturation pressure of the fluid filling material which is present in the fluid compartment (50.2).

14. Method according to any one of the preceding claims, **characterised in that** the fluid filling material is conveyed to the fluid compartment (50.2) of the filling material container (50) in a level-regulated manner, such that the height of the filling material level of fluid filling material in the fluid compartment (50.2) is kept constant or close to constant.

15. Filling system (1) for filling containers (2) with a fluid filling material, wherein the closure plane (10) of a fluid valve (9) of a filling element (1.1) is assigned to a height (H1) above a filling material level of a fluid compartment (50.2) of a filling material container (50) of a mixer, wherein the container (2), which is in a sealing position with the filling element (1.1) of the filling system (1), can, in a pressurising phase, be subjected to pressure at least from time to time with a gas to bring it to a pressuring pressure (P_{Pressure}), wherein the gas which is used for the pressurising, under a positive pressure (P_{Boiler}) is drawn off from a gas compartment (50.2) of the filling material container (50) of the mixer, and, in a filling phase which next takes place, with the fluid valve (9) of the filling element (1.1) open, can be filled with the filling material from the fluid compartment (50.2) of the filling material container (50) via a product line (5) of the filling system (1.1), entirely filled with the fluid filling material, wherein, at least during the filling phase, the return gas displaced out of the container (2) by the inflowing filling material can be discharged via a return gas path (20) of the filling element (1.1) into a ring channel (40), and wherein a pressurising pressure (P_{Pressure}) can be generated in the container (2) during the pressurising phase at least before the beginning of the following filling phase, which lies at a pressure level above the positive pressure (P_{Boiler}) of the gas compartment (50.2) of the filling material container (50) of the mixer.

## Revendications

1. Procédé de remplissage de contenants (2) avec un produit de remplissage liquide en utilisant un système de remplissage (1), où un plan de fermeture (10) d'une vanne pour liquide (9) d'un élément de remplissage (1.1) est disposé à une hauteur (H1) au-dessus d'un niveau de produit de remplissage d'une chambre de liquide (50.2) d'un contenant de produit de remplissage (50) d'un mélangeur, où le contenant (2) se trouvant en position étanche avec l'élément de remplissage (1.1) du système de remplissage (1) est précontraint à une pression de précontrainte (P_{Contr}) au moins par intermittence avec un gaz dans une phase de précontrainte, dans lequel le gaz utilisé pour la précontrainte est prélevé d'une chambre de gaz (50.2), se trouvant en surpression (P_{Chaudière}), du contenant de produit de remplissage (50) du mélangeur, et est rempli, dans une phase de remplissage qui suit dans le temps, lorsque la vanne pour liquide (9) de l'élément de remplissage (1.1) est ouverte, du produit de remplissage provenant de la chambre de liquide (50.2) du contenant de produit de remplissage (50) par l'intermédiaire d'un conduit de produit (5), totalement rempli du produit de remplissage liquide, du système de remplissage (1.1), où le gaz de retour refoulé par le produit de remplissage affluant provenant du contenant (2) est évacué dans un canal annulaire (40) par l'intermédiaire d'une voie de gaz de retour (20) de l'élément de remplissage (1.1) au moins pendant la phase de remplissage, et où est générée, dans le contenant (2), pendant la phase de précontrainte, au moins avant le début de la phase de remplissage qui suit, une pression de précontrainte (P_{Contr}), qui se trouve à un niveau de pression inférieur à la surpression (P_{Chaudière}) de la chambre de gaz (50.2) du contenant de produit de remplissage (50) du mélangeur.

2. Procédé selon la revendication 1, **caractérisé en ce que** le gaz de contrainte est évacué dans le canal annulaire (40) sous pression atmosphérique au moins par intermittence pendant la phase de précontrainte.

3. Procédé selon la revendication 1 ou 2, **caractérisé en ce que** le gaz de contrainte est évacué dans le canal annulaire (40) sous pression atmosphérique de manière commandée et/ou régulée par l'intermédiaire de la voie d'écoulement (20) au moins pendant la phase de précontrainte de telle manière qu'ainsi une différence de pression (DF) pouvant être réglée est générée entre la surpression (P_{Chaudière}) de la chambre de gaz (50.2) et la pression de précontrainte (P_{Contr}) dans le contenant (2).

4. Procédé selon l'une quelconque des revendications précédentes, **caractérisé en ce que** la pression de précontrainte (P_{Contr}) dans le contenant (2) est commandée et/ou régulée au moyen d'un deuxième circuit de régulation (RK2) au moins pendant la phase de précontrainte de telle manière que s'applique ${P}_{Contr} = {P}_{Chaudière} - {P}_{Delta H1} - {P}_{Vitesse de remplissage} - {P}_{\begin{matrix}Pertes d ′ écoulement liées à la vitesse de \\ remplissage ,\end{matrix}}$ dans lequel (P_{Contr}) est la pression de précontrainte dans le contenant (2), (P_{Chaudière}) est la pression du gaz dans la chambre de gaz (50.1) du contenant de produit de remplissage (50) du mélanger, P_{Delta H1} est la dépression requise pour surmonter la hauteur (H1), (P_{Vitesse de remplissage}) est la dépression requise pour accélérer le produit de remplissage inactif sur la vitesse de remplissage, et (P_{Pertes d'écoulement liées à la vitesse de remplissage}) est la dépression requise pour compenser les pertes de pression survenant du fait de l'écoulement du produit de remplissage.

5. Procédé selon l'une quelconque des revendications précédentes, **caractérisé en ce que** le gaz de retour est évacué dans le canal annulaire (40) sous pression atmosphérique par l'intermédiaire de la voie d'écoulement (20) pendant la totalité de la durée de la phase de remplissage et la pression de remplissage est régulée et/ou commandée au moyen du deuxième circuit de régulation (RK2) entre la surpression (P_{Chaudière}) et la pression de précontrainte (P_{Contr}) par la différence de pression (DF) générée pendant la phase de remplissage.

6. Procédé selon l'une quelconque des revendications précédentes, **caractérisé en ce que** la pression de précontrainte (P_{Contr}) dans le contenant (2) est commandée et/ou régulée au moyen du deuxième circuit de régulation (RK2) selon la revendication 4 pendant la phase de précontrainte et la phase de remplissage.

7. Procédé selon l'une quelconque des revendications précédentes, **caractérisé en ce qu'**un flux de gaz constant provenant de la chambre de gaz (50.1) du contenant de produit de remplissage (50) en direction du contenant (50) à évacuer du produit de remplissage liquide est généré par une évacuation durable du gaz de retour dans le canal annulaire (40) sous pression atmosphérique pendant la phase de remplissage et ainsi la pression de précontrainte (P_{Contr}) dans le contenant (2) est régulée également pendant la phase de remplissage sur un niveau de pression inférieur à la surpression (P_{Chaudière}) de la chambre de gaz (50.1) du contenant de produit de remplissage (50) du mélangeur.

8. Procédé selon l'une quelconque des revendications précédentes 1 à 6, **caractérisé en ce que** la vitesse de remplissage est régulée pendant la phase de remplissage au moyen du deuxième circuit de régulation (RK2) de telle manière qu'après l'ouverture de la vanne pour liquide (9), la liaison de gaz est fermée dans le canal annulaire (30) réalisé en tant que canal de gaz de contrainte au moyen d'une première vanne de commande (SV1) puis une liaison étranglée est ouverte dans le canal de gaz de retour (40) sans pression au moyen de la deuxième vanne de commande (SV2).

9. Procédé selon l'une quelconque des revendications précédentes, **caractérisé en ce que** la vitesse de remplissage est régulée pendant la phase de remplissage au moyen d'un troisième circuit de régulation (RK3), qui présente une vanne de régulation (41), le débitmètre (8.1) ainsi qu'un troisième système de régulation et de commande (42).

10. Procédé selon la revendication 9, **caractérisé en ce que** le troisième circuit de régulation (RK3) régule et/ou commande la vitesse de remplissage pendant la phase de remplissage après l'ouverture de la vanne pour liquide (9) par l'intermédiaire de la vanne de régulation (41) et/ou du débitmètre (8.1).

11. Procédé selon l'une quelconque des revendications précédentes, **caractérisé en ce que** la pression de remplissage, avec laquelle les contenants (2) sont remplis de produit de remplissage liquide pendant la phase de remplissage, est asservie, au moyen du deuxième circuit de régulation (RK2), à la différence de pression (DF) générée pendant la phase de précontrainte sur la pression de précontrainte (Pcontr).

12. Procédé selon l'une quelconque des revendications précédentes, **caractérisé en ce que** la chambre de gaz (50.1) est soumise à l'action d'un gaz de contrainte sous surpression (P_{Chaudière}) au moyen d'un premier circuit de régulation (RK1) réalisé en tant que circuit de régulation de pression.

13. Procédé selon l'une quelconque des revendications précédentes, **caractérisé en ce que** la chambre de gaz (50.1) est régulée sur une surpression (P_{Chaudière}), qui est réalisée plus élevée que la pression de saturation de CO2 du produit de remplissage liquide se trouvant dans la chambre de liquide (50.2).

14. Procédé selon l'une quelconque des revendications précédentes, **caractérisé en ce que** le produit de remplissage liquide est amené de manière régulée en niveau à la chambre de liquide (50.2) du contenant de produit de remplissage (50) de telle manière que la hauteur du niveau de produit de remplissage en produit de remplissage liquide dans la chambre de liquide (50.2) est maintenue constante ou approximativement constante.

15. Système de remplissage (1) destiné à remplir des contenants (2) d'un produit de remplissage liquide, où le plan de fermeture (10) d'une vanne pour liquide (9) d'un élément de remplissage (1.1) est disposé à une hauteur (H1) au-dessus d'un niveau de produit de remplissage d'une chambre de liquide (50.2) d'un contenant de produit de remplissage (50) d'un mélangeur, où le contenant (2) se trouvant en position étanche avec l'élément de remplissage (1.1) du système de remplissage (1) peut être précontraint au moins par intermittence avec un gaz sur une pression de précontrainte (P_{Contr}) dans une phase de précontrainte, dans lequel le gaz utilisé pour la précontrainte est prélevé d'une chambre de gaz (50.2), se trouvant en surpression (P_{Chaudière}), du contenant de produit de remplissage (50) du mélangeur, et peut être rempli, dans une phase de remplissage qui suit dans le temps, lorsque la vanne pour liquide (9) de l'élément de remplissage (1.1) est ouverte, du produit de remplissage provenant de la chambre de liquide (50.2) du contenant de produit de remplissage (50) par l'intermédiaire d'un conduit de produit (5), totalement rempli du produit de remplissage liquide, du système de remplissage (1.1), où le gaz de retour refoulé par le produit de remplissage affluant provenant du contenant (2) peut être évacué dans un canal annulaire (40) par l'intermédiaire d'une voie de gaz de retour (20) de l'élément de remplissage (1.1) au moins pendant la phase de remplissage, et où peut être générée, dans le contenant (2), pendant la phase de précontrainte, au moins avant le début de la phase de remplissage qui suit, une pression de précontrainte (P_{Contr}), qui se trouve à un niveau de pression inférieur à la surpression (P_{Chaudière}) de la chambre de gaz (50.2) du contenant de produit de remplissage (50) du mélangeur.
